# EUROPÄISCHE PATENTSCHRIFT

(11) **EP 2 855 040 B1**
(45) Veröffentlichungstag und Bekanntmachung des Hinweises auf die Patenterteilung: **19.12.2018**
(21) Anmeldenummer: 13737789.1
(22) Anmeldetag: 30.05.2013
(51) Int. Cl.: B21D 5/01

(54) **VORRICHTUNG UND VERFAHREN ZUM HERSTELLEN VON HOHLPROFILEN**
DEVICE AND METHOD FOR PRODUCING HOLLOW PROFILES
DISPOSITIF ET PROCÉDÉ DE FABRICATION DE PROFILÉS CREUX

(30) Priorität: 30.05.2012 DE 102012010590
(43) Veröffentlichungstag der Anmeldung: 08.04.2015
(73) Patentinhaber: G + K Umformtechnik GmbH, 63843 Niedernberg (DE)
(72) Erfinder: GRÖSCHL, Normen, 63933 Mönchberg (DE)
(74) Vertreter: Nitz, Astrid
(86) Internationale Anmeldenummer: PCT/DE2013/000296
(87) Internationale Veröffentlichungsnummer: WO 2013/178217

(56) Entgegenhaltungen:
- DE-A1-102007 021 798
- DE-C- 667 949
- JP-A- H0 531 534
- JP-A- S58 107 220

## Beschreibung

Die Erfindung betrifft eine Vorrichtung zum Herstellen von Hohlprofilen nach dem Oberbegriff von Anspruch 1 und ein Verfahren zum Herstellen von Hohlprofilen nach dem Oberbegriff von Anspruch 9. Solch eine Vorrichtung und solch ein Verfahren sind z.B. in der JP-A-S58 107220 offenbart.

Bekannt sind Vorrichtungen zum Herstellen von Hohlprofilen, bei denen in mehreren unabhängig voneinander stattfinden Schritten beispielsweise zum Beladen, Verformen und Entladen Hohlprofile hergestellt werden.
Nachteilig ist es, dass bei diesen bekannten Verfahren insbesondere Unterbrechungen oder ein zwischenzeitliches Absetzen der Platine erfolgt, so dass jeweils wieder ein Einrichten erfolgen muss und eine genaue Ausrichtung der Platinen.
Aufgabe der vorliegenden Erfindung ist es, eine schnelle und sichere Vorrichtung zum Verformen bereitzustellen.
Die Aufgabe wird gelöst durch eine Vorrichtung zum Herstellen von Hohlprofilen, insbesondere Rohren, umfassend eine Biegeeinrichtung zum Biegen einer Platine, insbesondere eine Schweißeinrichtung zum Verschließen einer Längsnaht des Hohlprofils, insbesondere des Rohres, eine Transportvorrichtung zum Laden einer Platine, eine Transportvorrichtung zum Entladen des Hohlprofils, ein Stempelwerkzeug und zumindest ein Matrizenwerkzeug zum Formen des Hohlprofils, wobei das Stempelwerkzeug und das Matrizenwerkzeug in Axialrichtung längsverschieblich vorgesehen sind.

Hierdurch kann ein U-O-Biegen eines Hohlprofils in einer einzigen sehr kompakten, schmalen Presse erfolgen. Ein Werkzeugwechsel muss insbesondere nur im Obermatrizenwerkzeug erfolgen, wodurch Kollisionen und komplexe Bewegungsabläufe vermieden werden.

Vorteilhaft ist es, wenn das Stempelwerkzeug und ein Obermatrizenwerkzeug zur Formung der Gegenrundung des Hohlprofils in Axialrichtung hintereinander angeordnet sind und zusammen in Axialrichtung längsverschieblich vorgesehen sind.

Vorteilhaft ist es, wenn ein Seitenschieber, insbesondere jeweils ein Seitenschieber auf gegenüberliegenden Seiten der Vorrichtung, zum radialen Zubiegen des Hohlprofils vorgesehen sind.

Vorteilhaft ist es, wenn das Stempelwerkzeug zugleich als Transportvorrichtung zum Entladen des Hohlprofils einzusetzen ist, insbesondere indem mit einem Ende des Stempelwerkzeugs ein Herausschieben des Hohlprofils vorzunehmen ist und/oder das geformte Hohlprofil mittels einer Haltevorrichtung in einem Bereich des Obermatrizenwerkzeugs gehalten ist und damit heraustransportierbar ist.

Vorteilhaft ist es, wenn die Transportvorrichtung zum Laden einer Platine Sauger aufweist, die insbesondere seitlich des Stempelwerkzeugs angeordnet sind.

Vorteilhaft ist es, wenn ein T-Einsatz im Bereich zusammentreffender Enden der Seiten des Hohlprofils, insbesondere des Rohres, vorgesehen sind, der einen Abstandsschlitz zwischen den Enden freihält.

Vorteilhaft ist es, wenn der T-Einsatz als Haltevorrichtung für das fertig geformte Hohlprofil einsetzbar ist.

Vorteilhaft ist es, wenn zur vollständigen Schließung der Biegevorrichtung die Seitenschieber aus einem Werkzeugschließbereich herausfahrbar sind.

Die Aufgabe wird ebenfalls gelöst durch ein Verfahren zum Herstellen von Hohlprofilen, insbesondere Rohren, wobei mit einer Vorrichtung zum Herstellen von Hohlprofilen, insbesondere nach einem der Ansprüche 1 bis 8, eine Platine in eine Biegeeinrichtung für ein Hohlprofil geladen wird, mit einem Stempelwerkzeug in einem Untermatrizenwerkzeug gebogen wird, das Stempelwerkzeug in Axialrichtung derart aus einem Biegebereich heraus verschoben wird, dass ein damit in Axialrichtung gekoppeltes Obermatrizenwerkzeug oberhalb des Untermatrizenwerkzeugs angeordnet wird und damit die weitere Verformung durchgeführt wird.

Vorteilhaft ist es, wenn das so durchgeführt wird, dass in Seitenbereichen des Stempelwerkzeugs eine Transportvorrichtung zum Laden einer Platine eine Platine aufgreift und mittels Rückfahren des Stempelwerkzeugs in Axialrichtung die Biegevorrichtung im Bereich des Untermatrizenwerkzeugs belädt, wobei insbesondere ein Ende des Stempelwerkzeugs und/oder eine im Bereich des Obermatrizenwerkzeugs angeordnete Haltevorrichtung das geformte Hohlprofil aus dem Untermatrizenwerkzeug entfernt.

Weitere Merkmale und Vorteile der Erfindung ergeben sich aus den Ansprüchen und der nachstehenden Beschreibung, in der Ausführungsbeispiele des Gegenstands der Erfindung in Verbindung mit den Zeichnungen näher erläutert sind.

Es zeigen:
Fig. 1 eine Vorrichtung zum Herstellen von Hohlprofilen, insbesondere Rohren, mit eingelegter Platine,
Fig. 2 eine Vorrichtung zum Herstellen von Hohlprofilen, insbesondere Rohren mit Stempelwerkzeug,
Fig. 3 eine Vorrichtung zum Herstellen von Hohlprofilen, insbesondere Rohren, mit Stempelwerkzeug,
Fig. 4 eine Vorrichtung zum Herstellen von Hohlprofilen, insbesondere Rohren, mit herausgezogenem Stempelwerkzeug,
Fig. 5 eine Vorrichtung zum Herstellen von Hohlprofilen, insbesondere Rohren, mit verschobenem Stempelwerkzeug,
Fig. 6 eine Vorrichtung zum Herstellen von Hohlprofilen, insbesondere Rohren, mit Formung in Obermatrize,
Fig. 7 eine Vorrichtung zum Herstellen von Hohlprofilen, insbesondere Rohren, mit Formung in Obermatrize,
Fig. 8 eine Vorrichtung zum Herstellen von Hohlprofilen, insbesondere Rohren, mit Formung in Obermatrize,
Fig. 9 eine Vorrichtung zum Herstellen von Hohlprofilen, insbesondere Rohren, mit Formung in Obermatrize,
Fig. 10 eine Vorrichtung zum Herstellen von Hohlprofilen, insbesondere Rohren,
Fig. 11 eine Vorrichtung zum Herstellen von Hohlprofilen, insbesondere Rohren, mit Vorbereitung einer neuen Platine,
Fig. 12 eine Vorrichtung zum Herstellen von Hohlprofilen, insbesondere Rohren, mit Vorbereitung einer neuen Platine,
Fig. 13 eine Vorrichtung zum Herstellen von Hohlprofilen, insbesondere Rohren, mit Vorbereitung einer neuen Platine,
Fig. 14 eine Vorrichtung zum Herstellen von Hohlprofilen, insbesondere Rohren, mit Vorbereitung einer neuen Platine und
Fig. 15 eine Vorrichtung zum Herstellen von Hohlprofilen, insbesondere Rohren, mit Vorbereitung einer neuen Platine.

Fig. 1 zeigt eine Vorrichtung 1 zum Herstellen von Hohlprofilen, insbesondere Rohren, mit eingelegter Platine 2. Eine Biegeeinrichtung 3 weist ein Stempelwerkzeug 6 auf, das für unterschiedliche Durchmesser wechselbar ist. Entsprechend weist die Biegeeinrichtung 3 ein Untermatrizenwerkzeug 12 auf, in das das Stempelwerkzeug 6 hineingepresst wird. Ergänzend zum Untermatrizenwerkzeug 12 weist die Biegeeinrichtung auch ein Obermatrizenwerkzeug 9 auf, durch das nach erfolgter Formung des unteren Teils der Platine 2 anschließend auch der obere Teil der Platine zum Rohr 5 geformt wird. Hierzu sind die Matrizenwerkzeughalter oben und unten vorgesehen, wobei diese insbesondere je nach benötigtem Durchmesser wechselbar sind.

Die Biegeeinrichtung 3 weist hierfür eine Presse mit vorbestimmter Druckkraft zum O-Formen eines Rohres 5 aus der Platine 2 auf. Mit dem erfindungsgemäßen Verfahren zur Herstellung von Rohren können insbesondere längsnahtgeschweißte Rohre vorbestimmter Länge hergestellt werden, insbesondere bis etwa 2.500 mm.

Fig. 2 zeigt eine Vorrichtung zum Herstellen von Hohlprofilen, insbesondere Rohren 5, mit Stempelwerkzeug 6. Mit dem Stempelwerkzeug 6, insbesondere einem Biegestempel, wird über runde Enden 14 von vorzugsweise an beiden Seiten 11 angeordneten Seitenschiebern 10 die Platine 2 in das Untermatrizenwerkzeug 12, insbesondere eine Biegematrize, gedrückt, so dass eine U-Form entsteht.

Fig. 3 zeigt eine Vorrichtung zum Herstellen von Hohlprofilen, insbesondere Rohren 5, mit Stempelwerkzeug 6. Das Stempelwerkzeug 6 lüftet und die Seitenschieber 10 biegen die bereits zu einem U verformte Platine 2 zu einem U mit nach innen geneigten Seiten 13 leicht zusammen.

Fig. 4 zeigt eine Vorrichtung zum Herstellen von Hohlprofilen, insbesondere Rohren 5, mit herausgezogenem Stempelwerkzeug 6. Das Stempelwerkzeug 6 geht in Position, damit Werkzeugoberteile, insbesondere das Stempelwerkzeug 6 und ein Ober-matrizenwerkzeug 9 gekoppelt, in Axialrichtung 8 gewechselt werden können.

Fig. 5 zeigt eine Vorrichtung zum Herstellen von Hohlprofilen, insbesondere Rohren 5, mit verschobenem Stempelwerkzeug 6. Das Stempelwerkzeug 6 und das Obermatrizenwerkzeug 9 wechseln ihre Position in Axialrichtung 8, sobald der Pressenhub eine vorbestimmte Höhe erreicht hat. Diese Vorgehensweise kann auch als Ausschiebezwischenpuffer genutzt werden. Hierdurch kann ein U-O-Biegen eines RohrRohlings in einer einzigen sehr kompakten, schmalen Presse erfolgen. Ein Werkzeugwechsel muss insbesondere nur im Obermatrizenwerkzeug 9 erfolgen, wodurch Kollisionen und komplexe Bewegungsabläufe vermieden werden.

Fig. 6 zeigt eine Vorrichtung zum Herstellen von Hohlprofilen, insbesondere Rohren 5, mit Formung in Obermatrizenwerkzeug 9. Die Seitenschieber 10 werden zum Zubiegen des Rohrrohlings zusammengeschoben.

Fig. 7 und 8 zeigen eine Vorrichtung zum Herstellen von Hohlprofilen, insbesondere Rohren 5, mit Formung in Obermatrizenwerkzeug 9. Das Obermatrizenwerkzeug 9 setzt den Schließvorgang fort, bis Rohrenden 15 das Obermatrizenwerkzeug 9 touchieren.

Fig. 9 zeigt eine Vorrichtung zum Herstellen von Hohlprofilen, insbesondere Rohren 5, mit Formung in Obermatrizenwerkzeug 9. Die Seitenschieber 10 fahren aus einem Werkzeugschließbereich 16 heraus, damit eine vollständige Schließung erfolgen kann.

Fig. 10 zeigt eine Vorrichtung zum Herstellen von Hohlprofilen, insbesondere Rohren 5,
In dem vorliegenden Schritt des Verfahrens erfolgt die O-Ausformung des Rohres 5. Für Rohre mit einem Abstandsschlitz, nicht dargestellt, kann vorteilhaft ein T-Einsatz verwendet werden, der zudem den Schlitz in Position hält und verhindert, dass er sich eventuell spiralig verformt. Bei Rohren 5 ohne Schlitz erfolgt eine reine O-Ausformung der Platine 2 zwischen den beiden Matrizen. Das Rohr 5 formt sich an der Kontur entlang aus, unter Umständen erfolgt, - falls die Platinenlänge größer als der theoretische Rohrumfang ist, eine Stauchung des Materials, was für die Qualität des Rohres in Bezug auf Rundheit und Festigkeitssteigerung vorteilhaft ist. In letzterem Fall kann das Rohr 5 mit Klammern oder ähnlichen Hilfsmitteln in der Halbschale des Obermatrizenwerkzeugs 9 gehalten werden

Fig. 11 zeigt eine Vorrichtung zum Herstellen von Hohlprofilen, insbesondere Rohren 5, mit Vorbereitung einer neuen Platine 2. Zur weiteren Beladung wird in einer Transportvorrichtung 4 eine neue Platine 2 beispielsweise durch Sauger 17 oder ähnliches Transferwerkzeug, insbesondere seitlich vom Stempelwerkzeug 6 angeordnet, aufgenommen.

Fig. 12 zeigt eine Vorrichtung zum Herstellen von Hohlprofilen, insbesondere Rohren 5, mit Vorbereitung einer neuen Platine 2. Durch eine Ausschiebevorrichtung in Axialrichtung 8, insbesondere das Stempelwerkzeug 6 selbst, wird das bereits fertig geformte Rohr in einen anderen Arbeitsbereich der Vorrichtung geschoben, wodurch das Biegeverfahren in einer Presse mit einem in Längsrichtung verschiebbaren Stempel- und Matrizenwerkzeug sowie Lade- und Entladevorrichtung verbunden wird.

Sobald ein Pressenstößel auf gleiche Höhenposition wie das Obermatrizenwerkzeug 12 eingefahren ist kann der axialer Positionstausch von Stempelwerkzeug 6 und Matrizenwerkzeug erfolgen. Das Stempelwerkzeug 6 steht nun wieder über dem Untermatrizenwerkzeug 12, die Seitenschieber 10 fahren ein, und die Platine 2 wird abgesetzt.

Fig. 13, 14, 15 zeigen eine Vorrichtung zum Herstellen von Hohlprofilen, insbesondere Rohren 5, mit Vorbereitung einer neuen Platine 2. Die Platine 2 liegt auf Seitenschiebern 10 oberhalb des Untermatrizenwerkzeugs 12. Hier erfolgt auch die genaue mittige Ausrichtung zum Beispiel an Anschlagpunkten der Seitenschieber 10. Der gebogene Rohrrohling wird in eine Schweißmaschine abgeschoben, Durch das Schweißverfahren, insbesondere Laserschweißen oder ein anderes geeignetes Verfahren, wird das Rohr verschlossen, insbesondere der Schlitz im Rohrrohling oder auch die bündig anliegenden Rohrenden nach dem Biegen.

### BEZUGSZEICHENLISTE

- 1: Vorrichtung zum Herstellen
- 2: Platine
- 3: Biegeeinrichtung
- 4: Transportvorrichtung
- 5: Rohr
- 6: Stempelwerkzeug
- 7: Matrizenwerkzeug
- 8: Axialrichtung
- 9: Obermatrizenwerkzeug
- 10: Seitenschieber
- 11: Seite
- 12: Untermatrizenwerkzeug
- 13: Seite
- 14: Ende
- 15: Rohrende
- 16: Werkzeugschließbereich
- 17: Sauger
- 18: Ende
- 19: Transportvorrichtung
- 20: Biegebereich
- 21: Seitenbereich

## Patentansprüche

1. Vorrichtung (1) zum Herstellen von Hohlprofilen, insbesondere Rohren (5), umfassend eine Biegeeinrichtung (3) zum Biegen einer Platine (2), insbesondere eine Schweißeinrichtung zum Verschließen einer Längsnaht des Hohlprofils, insbesondere des Rohres (5), eine Transportvorrichtung (4) zum Laden einer Platine (2), eine Transportvorrichtung (19) zum Entladen des Hohlprofils, ein Stempelwerkzeug (6) und zumindest ein Matrizenwerkzeug (7) zum Formen des Hohlprofils, **dadurch gekennzeichnet, dass** das Stempelwerkzeug (6) und das Matrizenwerkzeug (7) in Axialrichtung (8) längsverschieblich vorgesehen sind.

2. Vorrichtung nach Anspruch 1, **dadurch gekennzeichnet, dass** das Stempelwerkzeug (6) und ein Obermatrizenwerkzeug (9) zur Formung der Gegenrundung des Hohlprofils in Axialrichtung (8) hintereinander angeordnet sind und zusammen in Axialrichtung (8) längsverschieblich vorgesehen sind.

3. Vorrichtung nach Anspruch 1 oder 2, **dadurch gekennzeichnet, dass** ein Seitenschieber (10), insbesondere jeweils ein Seitenschieber (10) auf gegenüberliegenden Seiten (11) der Vorrichtung, zum radialen Zubiegen des Hohlprofils vorgesehen sind.

4. Vorrichtung nach Anspruch 1 bis 3, **dadurch gekennzeichnet, dass** das Stempelwerkzeug (6) zugleich als Transportvorrichtung (19) zum Entladen des Hohlprofils einzusetzen ist, insbesondere indem mit einem Ende (18) des Stempelwerkzeugs (6) ein Herausschieben des Hohlprofils vorzunehmen ist und/oder das geformte Hohlprofil mittels einer Haltevorrichtung in einem Bereich des Obermatrizenwerkzeugs gehalten ist und damit heraustransportierbar ist.

5. Vorrichtung nach Anspruch 1 bis 4, **dadurch gekennzeichnet, dass** die Transportvorrichtung (4) zum Laden einer Platine (2) Sauger (17) aufweist, die insbesondere seitlich des Stempelwerkzeugs (6) angeordnet sind.

6. Vorrichtung nach Anspruch 1 bis 5, **dadurch gekennzeichnet, dass** ein T-Einsatz im Bereich zusammentreffender Enden (14) der Seiten (13) des Hohlprofils, insbesondere des Rohres (5), vorgesehen sind, der einen Abstandsschlitz zwischen den Enden (14) freihält.

7. Vorrichtung nach Anspruch 1 bis 6, **dadurch gekennzeichnet, dass** der T-Einsatz als Haltevorrichtung für das fertig geformte Hohlprofil einsetzbar ist.

8. Vorrichtung nach Anspruch 1 bis 7, **dadurch gekennzeichnet, dass** zur vollständigen Schließung der Biegevorrichtung die Seitenschieber (10) aus einem Werkzeugschließbereich (16) herausfahrbar sind.

9. Verfahren zum Herstellen von Hohlprofilen, insbesondere Rohren, wobei mit einer Vorrichtung zum Herstellen von Hohlprofilen, insbesondere nach einem der Ansprüche 1 bis 8, eine Platine (2) in eine Biegeeinrichtung (3) für ein Hohlprofil geladen wird, mit einem Stempelwerkzeug (6) in einem Untermatrizenwerkzeug (9) gebogen wird, **dadurch gekennzeichnet, dass** das Stempelwerkzeug (6) in Axialrichtung (8) derart aus einem Biegebereich (20) heraus verschoben wird, dass ein damit in Axialrichtung (8) gekoppeltes Obermatrizenwerkzeug (12) oberhalb des Untermatrizenwerkzeugs (9) angeordnet wird und damit die weitere Verformung durchgeführt wird.

10. Verfahren nach Anspruch 9, **dadurch gekennzeichnet, dass** in Seitenbereichen (21) des Stempelwerkzeugs (6) eine Transportvorrichtung (4) zum Laden einer Platine (2) eine Platine (2) aufgreift und mittels Rückfahren des Stempelwerkzeugs (6) in Axialrichtung (8) die Biegevorrichtung (3) im Bereich des Untermatrizenwerkzeugs (9) belädt, wobei insbesondere ein Ende (18) des Stempelwerkzeugs (6) und/oder eine im Bereich des Obermatrizenwerkzeugs (1) angeordnete Haltevorrichtung das geformte Hohlprofil aus dem Untermatrizenwerkzeug (9) entfernt.

## Claims

1. Device (1) for producing hollow profiles, in particular tubes (5), comprising a bending device (3) for bending a blank (2), in particular a welding device for closing a longitudinal seam of the hollow profile, in particular the tube (5), a transport device (4) for loading a blank (2), a transport device (19) for unloading the hollow profile, a punching tool (6) and at least one die tool (7) for forming the hollow profile, **characterized in that** the punching tool (6) and the die tool (7) are provided so as to be longitudinally displaceable in the axial direction (8).

2. Device according to claim 1, **characterized in that** the stamping tool (6) and an upper die tool (9) for forming the counterrounding of the hollow profile are arranged one behind the other in the axial direction (8) and are provided together so as to be longitudinally displaceable in the axial direction (8).

3. Device according to claim 1 or 2, **characterized in that** a side slide (10), in particular a respective side slide (10) on opposite sides (11) of the device, is provided for radial bending of the hollow profile.

4. Device according to claims 1 to 3, **characterized in that** the stamping tool (6) is to be used at the same time as a transport device (19) for unloading the hollow profile, in particular **in that** one end (18) of the stamping tool (6) is to be used to push out the hollow profile and/or the shaped hollow profile is held by means of a holding device in a region of the upper die tool and can thus be transported out.

5. Device according to claims 1 to 4, **characterized in that** the transport device (4) for loading a blank (2) has suction cups (17) which are arranged in particular laterally of the stamping tool (6).

6. Device according to claims 1 to 5, **characterized in that** a T insert is provided in the region of meeting ends (14) of the sides (13) of the hollow profile, in particular of the tube (5), which keeps a spacing slot free between the ends (14).

7. Device according to claims 1 to 6, **characterised in that** the T insert can be used as a holding device for the finished hollow section.

8. Device according to claims 1 to 7, **characterized in that**, in order to completely close the bending device, the side slides (10) can be moved out of a tool-closing region (16).

9. Method for producing hollow profiles, in particular tubes, wherein a blank (2) is loaded into a bending device (3) for a hollow profile by means of a device for producing hollow profiles, in particular according to one of claims 1 to 8, and is bent in a bottom die tool (9) by means of a punching tool (6), **characterized in that** the stamping tool (6) is displaced in the axial direction (8) out of a bending region (20) in such a way that an upper die tool (12) coupled thereto in the axial direction (8) is arranged above the lower die tool (9) and the further deformation is thus carried out.

10. Method according to claim 9, **characterized in that**, in side regions (21) of the stamping tool (6), a transport device (4) for loading a blank (2) picks up a blank (2) and loads the bending device (3) in the region of the lower die tool (9) by retracting the stamping tool (6) in the axial direction (8), in particular one end (18) of the punch tool (6) and/or a holding device arranged in the region of the upper die tool (1) removing the shaped hollow profile from the lower die tool (9).

## Revendications

1. Dispositif (1) pour la fabrication de profilés creux, en particulier de tubes (5), comprenant un dispositif de pliage (3) pour plier une ébauche (2), en particulier un dispositif de soudage pour fermer un joint longitudinal du profilé creux, en particulier le tube (5), un dispositif de transport (4) pour charger une ébauche (2), un dispositif de transport (19) pour décharger le profilé creux, un outil de poinçonnage (6) et au moins un outil de poinçonnage (7) pour former le profilé creux, **caractérisé en ce que** l'outil de poinçonnage (6) et l'outil de poinçonnage (7) sont prévus de façon à pouvoir être déplacés longitudinalement dans la direction axiale (8).

2. Dispositif selon la revendication 1, **caractérisé en ce que** l'outil d'estampage (6) et un outil d'estampage supérieur (9) pour former le contre-rond du profilé creux sont disposés l'un derrière l'autre dans la direction axiale (8) et sont prévus ensemble de façon à pouvoir être déplacés longitudinalement dans la direction axiale (8).

3. Dispositif selon la revendication 1 ou 2, **caractérisé en ce qu'**il est prévu une glissière latérale (10), en particulier une glissière latérale (10) sur des côtés opposés (11) du dispositif, pour le pliage radial du profil creux.

4. Dispositif selon les revendications 1 à 3, **caractérisé en ce que** l'outil de poinçonnage (6) doit être utilisé en même temps qu'un dispositif de transport (19) pour décharger le profilé creux, en particulier **en ce qu'**une extrémité (18) de l'outil de poinçonnage (6) doit être utilisée pour pousser le profilé creux et/ou le profilé creux formé est maintenu par un dispositif de retenue dans une région de l'outil supérieur et peut ainsi être évacué.

5. Dispositif selon les revendications 1 à 4, **caractérisé en ce que** le dispositif de transport (4) pour le chargement d'une ébauche (2) comporte des ventouses (17) qui sont disposées en particulier latéralement par rapport à l'outil de découpage (6).

6. Dispositif selon les revendications 1 à 5, **caractérisé en ce qu'**un insert en T est prévu dans la zone des extrémités de rencontre (14) des côtés (13) du profilé creux, en particulier du tube (5), qui maintient une fente d'espacement libre entre les extrémités (14).

7. Dispositif selon les revendications 1 à 6, **caractérisé en ce que** l'insert en T peut être utilisé comme dispositif de maintien pour le profilé creux fini.

8. Dispositif selon les revendications 1 à 7, **caractérisé en ce que**, pour fermer complètement le dispositif de pliage, les glissières latérales (10) peuvent être déplacées hors d'une zone de fermeture d'outil (16).

9. Procédé de fabrication de profilés creux, en particulier de tubes, dans lequel une ébauche (2) est chargée dans un dispositif de pliage (3) pour un profilé creux au moyen d'un dispositif de fabrication de profilés creux, en particulier selon l'une des revendications 1 à 8, et est pliée dans un outil de découpe inférieur (9) au moyen d'un poinçon (6), **caractérisé en ce que** l'outil d'estampage (6) est déplacé dans la direction axiale (8) hors d'une zone de pliage (20) de telle sorte qu'un outil de matrice supérieur (12) couplé à celui-ci dans la direction axiale (8) est disposé au-dessus de l'outil de matrice inférieur (9) et la déformation supplémentaire est ainsi effectuée.

10. Procédé selon la revendication 9, **caractérisé en ce que**, dans les zones latérales (21) de l'outil d'estampage (6), un dispositif de transport (4) pour charger une ébauche (2) prend une ébauche (2) et charge le dispositif de pliage (3) dans la zone de l'outil inférieur (9) en rentrant l'outil d'estampage (6) dans la direction axiale (8), en particulier une extrémité (18) de l'outil de poinçonnage (6) et/ou un dispositif de retenue disposé dans la zone de l'outil de poinçonnage supérieur (1) enlevant le profil creux formé de l'outil de poinçonnage inférieur (9).
